# EUROPÄISCHE PATENTSCHRIFT

(11) **EP 3 017 726 B1**
(45) Veröffentlichungstag und Bekanntmachung des Hinweises auf die Patenterteilung: **17.10.2018**
(21) Anmeldenummer: 15192722.5
(22) Anmeldetag: 03.11.2015
(51) Int. Cl.: A47G 9/02, A47G 9/10, A47C 21/04

(54) **HÜLLE, INSBESONDERE FÜR EIN KISSEN**
ENVELOPE, IN PARTICULAR FOR A CUSHION
HOUSSE, NOTAMMENT POUR UN COUSSIN

(30) Priorität: 05.11.2014 DE 202014105299 U
(43) Veröffentlichungstag der Anmeldung: 11.05.2016
(73) Patentinhaber: Billerbeck Betten-Union GmbH & Co. KG, 76703 Kraichtal (DE)
(72) Erfinder: Ermert, Friedrich, D-76703 Kraichtal (DE)
(74) Vertreter: Klingseisen, Franz

(56) Entgegenhaltungen:
- AU-A4- 2010 100 771
- BE-A3- 1 018 354
- DE-A1- 3 111 846
- DE-U1-202014 004 181
- FR-A1- 2 718 626
- US-A1- 2003 135 924

## Beschreibung

Die Erfindung betrifft eine Hülle, insbesondere für ein Kissen, beispielsweise für ein Nackenkissen, dessen Kern z.B. aus Schaumstoff in die Hülle eingesteckt werden kann. Die Hülle kann aber auch für einen Decken- oder Matratzenaufbau verwendet werden.

Im Stand der Technik sind verschiedene derartige Hüllen aus textilen Materialien bekannt, die unter anderem auch aus mehreren Einzelteilen, nämlich einem äußeren Hüllenteil und einem inneren Hüllenteil, bestehen können. Die Hüllenteile können über Verbindungsmittel miteinander verbunden werden. In der Regel besteht das äußere Hüllenteil aus einem ersten textilen Material, während das innere Hüllenteil aus einem davon verschiedenen textilen oder anderweitigen Material besteht. Derartige mehrteilige Hüllen haben den Zweck, dass der äußere Hüllenteil beispielsweise zum Waschen oder zum Ersatz abnehmbar ist.

AU 2010 100 771 A4 offenbart eine Hülle nach dem Oberbegriff des Anspruchs 1. Demgegenüber ist es die Aufgabe der vorliegenden Erfindung, eine Hülle für ein Kissen, einen Decken- oder Matratzenaufbau bereitzustellen, welche hinsichtlich des Komforts für einen Nutzer sowie hinsichtlich einer Kühl- oder Wärmewirkung individuell an jeweilige Bedürfnisse eines Nutzers anpassbar ist.

Diese Aufgabe wird durch eine Hülle mit den Merkmalen des Anspruchs 1 gelöst. Vorteilhafte Ausgestaltungen und Weiterbildungen der Erfindung sind Gegenstand der abhängigen Ansprüche.

Erfindungsgemäß wird eine Hülle vorgeschlagen, in der eine Einlage mit einer Gel-Lage oder Gelplatte eingesetzt ist, wobei die Hülle mit Gel-Einlage für verschiedene Anwendungszwecke geeignet ist, insbesondere als Kissenhülle.

Gemäß der vorliegenden Erfindung wird eine derartige Hülle für Kissen oder Matratzen und ähnliches vorgeschlagen, welche aufweist: ein Hüllenteil mit einer ersten Lage und einer zweiten Lage, die auf wenigstens einer Seite fest miteinander verbunden sind und zwischen sich eine Tasche bilden, die durch eine leicht lösbare Verbindungseinrichtung verschließbar ist, wobei eine der beiden Lagen aus einem stärker wärmeisolierenden und weicheren Material aufgebaut ist als die andere der beiden Lagen, und eine Einlage, die eine Gelplatte auf einer Trägerbahn aufweist, wobei die Einlage mittels einer leicht lösbaren Verbindungseinrichtung mit der Innenseite einer der beiden die Tasche bildenden Lagen verbindbar ist. Der Hüllenteil ist somit mit zwei unterschiedlich wirkenden Seiten ausgestaltet, so dass eine weichere oder härtere Seite und eine kühlere oder wärmere Seite durch den Nutzer jeweils ausgewählt werden kann. Ferner ist erfindungsgemäß die Einlage in dem Hüllenteil mit einer Gelplatte auf einer Trägerbahn versehen und mit einer lösbaren Verbindungseinrichtung mit einer der Lagen der Hülle verbindbar. Auf diese Weise kann die Einlage zusammen mit der Gelplatte bei Bedarf leicht aus der Hülle entfernt werden, beispielsweise um die äußere Hülle zu waschen. Außerdem kann so die mit einer Gelplatte ausgestattete Einlage für einen Kühleffekt oder einen Wärmeeffekt aus der Hülle entnommen werden und entsprechend gekühlt oder aufgewärmt werden. Aufgrund der Trägerbahn, auf welcher die Gelplatte der Einlage angebracht ist, ist eine gute Handhabbarkeit der Einlage gewährleistet. Außerdem ist so eine noch individuellere Anpassung der Hülle möglich, indem beispielsweise die Einlage entweder mit der Trägerbahn oder mit der Gelplatte nach außen hin in der Hülle befestigt wird. Als Gelplatte können verschiedenartige Elemente verwendet werden, in welchen ein Gel mit Kühleffekt bzw. Wärmeeffekt vorhanden ist. Die lösbare Verbindung der Einlage in dem Hüllenteil kann durch verschiedene, dem Fachmann des Gebiets bekannte Mittel realisiert werden, wie zum Beispiel einen Reißverschluss, einen Klettverschluss, eine Knopfverbindung oder ähnliches.

Gemäß der Erfindung sind die beiden Innenseiten des Hüllenteils jeweils mit einem umlaufenden Reißverschlussstrang versehen und ist die Einlage längs des Umfangs mit einem entsprechenden Reißverschlussstrang versehen, so dass die Einlage mit der einen Innenseite des Hüllenteils oder mit der anderen Innenseite des Hüllenteils verbindbar ist. Auf diese Weise kann die Einlage sowohl an der einen der beiden Innenseiten des Hüllenteils als auch an der anderen der beiden Innenseiten des Hüllenteils lösbar befestigt werden. Je nachdem, welche von beiden Innenseiten des Hüllenteils verwendet wird, sind die wärmeisolierende Wirkung und das Komfortempfinden aufgrund des weicheren Materials stärker bzw. besser oder geringer. Die Hülle ist somit in noch individuellerer Art und Weise an unterschiedliche Wünsche eines Nutzers anpassbar.

Gemäß einer weiteren alternativen Ausgestaltung der Erfindung ist die Gelplatte aus Geltaschen aufgebaut, welche durch flexible Verbindungsabschnitte miteinander verbunden sind. Auf diese Weise wird die Gelplatte insgesamt flexibler, und die einzelnen Geltaschen passen sich besser jeweiligen Drücken von außen her an. Auch wird auf diese Weise die Handhabung der Einlage insgesamt erleichtert.

Gemäß einer weiteren vorteilhaften Ausgestaltung der Erfindung ist die Gelplatte mit einer Trägerbahn verklebt. Die Gelplatte und die Trägerbahn bilden so eine einheitliche und durchgängig fest miteinander verbundene Komponente, die gut handhabbar ist. Ferner wird auf diese Weise eine Beschädigung der Geltaschen oder Gelräume der Gelplatte beim Herstellen der Hülle vermieden.

Gemäß einer weiteren vorteilhaften Ausgestaltung der Erfindung weist die Einlage eine Trägerbahn, welche die Gelplatte umfasst, sowie eine Stoffbahn auf, wobei die Trägerbahn mit der Stoffbahn vorzugsweise mittels eines Vernähens fest verbunden ist. Die Stoffbahn hat den Vorteil, dass die Gelplatte der Einlage nach außen hin geschützt ist. Die Stoffbahn ist ferner zum lösbaren Verbinden mit den beiden Lagen des äußeren Hüllenteils gut geeignet, beispielsweise durch Vorsehen von entsprechenden Reißverschlusssträngen an sowohl der Stoffbahn als auch den Lagen des äußeren Hüllenteils.

Gemäß einer weiteren vorteilhaften Ausgestaltung der Erfindung ist in die Tasche des Hüllenteils eine Füllung eingesetzt. Die Füllung kann aus unterschiedlichsten Materialien bestehen. Eine Füllung kann beispielsweise im Falle eines Kissens ein vorgeformtes Innenkissen sein. Im Falle einer Decke oder einer Matratze ist die Füllung entsprechend eine innere Komponente eines Deckenteils bzw. einer Matratze.

Die Hülle ist insgesamt von der Füllung abnehmbar und kann an der Füllung je nach Bedarf in einer Ausrichtung und in der anderen Ausrichtung bzw. umgekehrter Lage aufgezogen werden. Die Hülle kann auch zu einem Heizen oder Kühlen der Einlage von der Füllung leicht abgenommen werden und die Einlage entsprechend von der Hülle aufgrund der lösbaren Verbindungseinrichtung entfernt werden und wieder daran montiert werden.

Weitere Vorteile, Merkmale und mögliche Ausgestaltungen der Erfindung sind in der nachfolgenden detaillierten Beschreibung eines Ausführungsbeispiels sowie in den angehängten Ansprüchen enthalten.

Eine beispielsweise Ausführungsform der Erfindung wird nachfolgend anhand der Zeichnung näher erläutert. Es zeigen
- Fig. 1: schematisch eine Ansicht des Aufbaus der Hülle mit Hüllenteil und Einlage,
- Fig. 2: eine schematische Ansicht eines in die Hülle einschiebbaren Formkerns,
- Fig. 3: eine Draufsicht auf die Innenseiten des Hüllenteils, und
- Fig. 4: eine schematische Querschnittsansicht der mit der Gelplatte versehenen Einlage.

Fig. 1 zeigt schematisch eine perspektivische Ansicht eines Ausführungsbeispiels des Aufbaus der Hülle, die einen Hüllenteil 1 und eine Einlage 2 mit Gelplatte 2.1 aufweist, die in Fig. 1 der Klarheit wegen getrennt vom Hüllenteil 1 wiedergegeben ist.

Der Hüllenteil 1 weist eine in Fig. 1 obere erste Lage 1.1 auf, die beispielsweise aus versteppter Polyesterwatte gebildet ist, um eine weiche Liegefläche zu bilden. Diese weiche Lage 1.1 kann auch aus einem dickeren, weichen Gewebe oder aus verstepptem Baumwollgewebe mit einer Füllung als Gewebelage bestehen.

Mit der weichen, ersten Lage 1.1 ist eine zweite Lage 1.2 z.B. auf drei Seiten des Umfangs verbunden, beispielsweise durch Vernähen, wobei die zweite Lage 1.2 aus einer Stoffbahn beispielsweise aus Baumwollstoff bestehen kann und eine dünnere Gewebelage gegenüber der weicheren ersten Lage 1.1 bildet.

Der in Fig. 1 wiedergegebene Hüllenteil 1 bildet eine Tasche T, die in Fig. 1 offen dargestellt ist. Längs der offenen Seite verläuft längs des Randes der ersten Lage 1.1 ein Reißverschlussstrang 1.31, der mit einem längs des gegenüberliegenden Randes der zweiten Stofflage 1.2 verlaufenden Reißverschlussstrang 1.32 zusammenwirkt, sodass mit diesem Reißverschluss 1.31, 1.32 die durch den Hüllenteil 1 gebildete Tasche T geschlossen werden kann.

In die Tasche T des Hüllenteils 1 wird die mit der Gelplatte 2.1 versehene Einlage 2 eingesetzt, die in Fig. 1 getrennt von dem Hüllenteil 1 wiedergegeben ist.

Die Gelplatte 2.1 der Einlage 2 ist auf einer Trägerbahn 2.2 (Fig. 4) z.B. aus einem offenporigen Gewebe durch Verkleben befestigt. Die Trägerbahn 2.2 ist vorzugsweise durch Vernähen mit einer Stoffbahn 2.3 fest verbunden. Fig. 4 zeigt schematisch den Aufbau der Einlage 2, wobei die Gelplatte 2.1 mit der Trägerbahn 2.2 verklebt und die Trägerbahn 2.2 über eine Naht 2.21 auf dem Umfang mit der Stoffbahn 2.3 fest verbunden ist. An der Naht 2.21 kann ein Band zur Verstärkung der Nahtverbindung vorgesehen sein. In der Darstellung der Fig. 1 liegt die Gelplatte 2.1 offen, d.h. nicht abgedeckt, während sie auf der Unterseite durch die Stoffbahn 2.3 und die dazwischenliegende Trägerbahn 2.2 abgedeckt ist, wie Fig. 4 zeigt.

Um den gesamten Umfang der Einlage 2 bzw. der Stoffbahn 2.3 verläuft längs des Randes ein Strang 2.41 eines Reißverschlusses, mittels dem die mit der Gelplatte 2.1 versehene Einlage 2 mit dem Hüllenteil 1 verbunden werden kann.

Hierzu weist der Hüllenteil 1 auf der Innenseite der ersten Lage 1.1 einen um den gesamten Umfang verlaufenden Reißverschlussstrang 2.42 auf, der in Fig. 3 wiedergegeben ist, die die Innenseite der ersten Lage 1.1 und die Innenseite der zweiten Lage 1.2 wiedergibt. Mit anderen Worten ist in Fig. 3 der Hüllenteil 1 in Fig. 1 aufgeklappt, wobei nur die in Fig. 1 obere Längsseite die erste und zweite Lage 1.1 und 1.2 miteinander verbindet.

Fig. 3 zeigt auf dem Innenumfang der zweiten Lage 1.2 ebenfalls einen Reißverschlussstrang 2.43 längs des Umfangs, sodass die Einlage 2 mit dem Reißverschlussstrang 2.41 auf dem Außenumfang entweder mit dem Reißverschlussstrang 2.42 der ersten Lage 1.1 oder mit dem Reißverschlussstrang 2.43 der zweiten Lage 1.2 verbunden werden kann.

Hierbei kann die Einlage 2 in der Position in Fig. 1 in den Hüllenteil 1 eingesetzt werden oder mit der Gelplatte 2.1 nach unten, also gewendet gegenüber der Position in Fig. 1 und 4, wobei in beiden Fällen die Einlage 2 mit der Lage 1.1 oder der Lage 1.2 verbunden werden kann.

Wenn die Einlage 2 mit der Gelplatte 2.1 in der in Fig. 1 wiedergegebenen Position in den Hüllenteil 1 eingesetzt wird, wird die erste Lage 1.1 des Hüllenteils 1 über den Reißverschlussstrang 2.42 mit dem Reißverschlussstrang 2.41 der Einlage 2 verbunden, sodass die Einlage 2 mit der obenliegenden Gelplatte 2.1 mit der in Fig. 1 darüber liegenden Innenseite der ersten Lage 1.1 verbunden ist und die Tasche T zwischen Stoffbahn 2.3 der Einlage 2 und zweiter Lage 1.2 des Hüllenteils 1 gebildet wird.

Bei dieser Anordnung der Einlage 2 im der Hüllenteil 1 wird die in Fig. 1 obenliegende Gelplatte 2.1 durch die weiche erste Lage 1.1 abgedeckt, die durch den dickeren Aufbau die Gelplatte 2.1 gegenüber dem auf der weichen Lage 1.1 aufliegenden Kopf stärker isoliert.

In die Tasche T wird bei der geschilderten Anordnung, bei der die Einlage 2 mit der ersten, weicheren Lage 1.1 des Hüllenteils 1 verbunden ist, eine Füllung, z.B. ein Formkern 3 eingeschoben. Fig. 2 zeigt schematisch einen Formkern 3 z.B. aus Schaumstoff.

Hierauf kann die Tasche T mittels des Reißverschlusses 1.31, 1.32 geschlossen werden.

Der Formkern 3 kann lose in der Tasche T angeordnet werden, die bei dieser Anordnung auf der Oberseite durch die Einlage 2 und die darüber liegende weichere Lage 1.1 des Hüllenteils 1 abgedeckt ist, während der Formkern 3 auf der dünneren Stoffbahn der zweiten Lage 1.2 aufliegt.

Die Füllung 3 in Form eines Formkerns wird hinsichtlich Abmessungen an die Größe der Tasche T ausgelegt.

Wenn bei einer zweiten Anordnung die Einlage 2 mit dem auf dem Außenumfang verlaufenden Reißverschlussstrang 2.41 mit dem Reißverschlussstrang 2.43 der zweiten, in Fig. 1 unteren Lage 1.2 mit der Gelplatte 2.1 nach unten verbunden wird, ergibt sich ein Aufbau, bei der die Tasche T zwischen Stoffbahn 2.3 und Innenseite der ersten Lage 1.1 des Hüllenteils 1 gebildet wird, in die der Formkern 3 bzw. eine entsprechende Füllung eingeschoben wird. Bei dieser Anordnung liegt der Kopf des Benutzers in der Darstellung der Fig. 1 auf der weichen Lage 1.1 auf, wobei zwischen Lage 1.1 und der Einlage 2 der Formkern 3 angeordnet ist.

Durch Wenden des Hüllenteils 1 hat der Nutzer die Möglichkeit, die Kühlung des Gelmaterials effektiver zu spüren, nachdem die Gelplatte 2.1 nur durch die Stoffbahn der zweiten Lage 1.2 abgedeckt ist.

Die Einlage 2 kann auch so mit der zweiten Lage 1.2 verbunden werden kann, dass die Gelplatte 2.1 auf der Innenseite der Tasche T liegt. Auch in dieser Position empfindet der Nutzer stärker die Kühlwirkung des Gelmaterials, wobei zusätzlich zu der Stoffbahn 1.2 die Stoffbahn 2.3 zwischen Gelplatte 2.1 und Kopf des Nutzers liegt.

Zum Heizen oder Kühlen der Gelplatte 2.1 kann die Einlage 2 durch Trennen des Reißverschlusses 2.41 aus dem Hüllenteil 1 herausgenommen werden. Hierzu kann nach Entfernen des Formkerns 3 die Innenseite der Tasche T nach außen gewendet werden, damit der an der Einlage 2 umlaufende Reißverschluss 2.41 leichter von dem jeweiligen gegenüberliegenden Reißverschlussstrang 2.42 oder 2.43 gelöst werden kann.

Es sind verschiedene Abwandlungen des beschriebenen Aufbaus möglich.

Wie schon ausgeführt, kann die weichere Lage 1.1 der Hülle 1 aus einem gesteppten Baumwollvlies, einem dickeren, weichen Gewebe oder aus einem anderen weichen Material ausgebildet sein.

Die zweite Lage 1.2 des Hüllenteils 1 kann auch eine mehrlagige Stoffbahn oder auch durch eine dünnere Vliesbahn ausgebildet sein, die eine geringere Wärmeisolierung bildet als die in Fig. 1 obere weichere Lage 1.1.

Die die Gelplatte 2.1 tragende Trägerbahn 2.2 kann ebenfalls aus einer einfachen Stoffbahn oder auch aus einer mehrlagigen oder auch abgesteppten Vliesbahn ausgebildet sein.

Schließlich kann auch anstelle eines beispielsweise aus Schaumstoff bestehenden Formkerns eine andere Art von Füllung 3 in die Tasche T des Hüllenteils 1 eingesetzt werden, beispielsweise ein mit Fasern, Faserbällchen oder mit Federn gefülltes Kissen.

Die Gelplatte 2.1 kann auch in anderer Weise mit der Stoffbahn 2.3 fest verbunden sein als durch Vernähen der Trägerbahn 2.2, auf der die Gelplatte 2.1 aufgeklebt ist. Beispielsweise ist auch eine Reißverschlussverbindung zwischen Trägerbahn 2.2 und Stoffbahn 2.3 möglich.

Der beschriebene Hüllenteil 1 mit Einlage 2 kann nicht nur als Kissenhülle verwendet werden. Er kann auch einen Teil einer Decke, einer Matratze oder eines Matratzenbezugs bilden, wobei eine Füllung 3 in Form eines Formkerns oder eines Kissens entfällt und beispielsweise die auf einer Matratze aufliegenden Hülle mit Einlage in verschiedenen Positionen angeordnet werden kann, je nachdem, ob für den Benutzer z.B. eine stärkere oder schwächere Kühlwirkung erwünscht ist.

Die Gelplatte 2.1 ist vorzugsweise aus etwa quadratischen Geltaschen 2a und flexiblen Verbindungsabschnitten 2b aufgebaut, wie schematisch in Fig. 1 und 4 angedeutet, wobei die Taschen 2a für ein Gelmaterial und die Verbindungsabschnitte 2b aus einem Folienmaterial bestehen können, das die Geltaschen 2a formt. Durch die Unterteilung der Gelplatte 2.1 in flexibel miteinander verbundenen Geltaschen 2a wird die Handhabung der Einlage 2 erleichtert.

Vorzugsweise wird ein Gelmaterial in den Taschen 2a eingelagert, das Wärme speichert, sodass die Gelplatte 2 durch eine Kühleinrichtung gekühlt oder durch eine Heizeinrichtung erwärmt werden kann für den jeweils beabsichtigten Zweck des Benutzers. Ein derartiges Gelmaterial ist an sich bekannt.

Anstelle von quadratischen Geltaschen 2a können auch streifenförmige oder in anderer Form gestaltete Geltaschen vorgesehen werden.

Die mit der Gelplatte 2.1 fest verbundene Stoffbahn 2.3 (Fig. 4) dient auch zur besseren Handhabung der Gelplatte 2.1 beim Kühlen oder Aufheizen in einer entsprechenden Einrichtung.

Sowohl die Stoffbahn der zweiten Lage 1.2 des Hüllenteils 1 als auch die Stoffbahn 2.3 der Einlage 2 kann zusätzlich mit einer Polyesterwatte versteppt oder in anderer Weise weiter ausgestaltet sein.

Durch die unterschiedliche Abdeckung auf den beiden Seiten der in dem Hüllenteil 1 in der einen oder anderen Ausrichtung angeordneten Gelplatte 2.1 kann die Kühl- oder Wärmewirkung an die jeweiligen Erfordernisse des Benutzers angepasst werden.

Der Hüllenteil 1 mit Einlage 2 und Füllung 3 wird für die Nutzung mit einer nicht dargestellten Stoffumhüllung ähnlich einem Kissenbezug versehen, die den Hüllenteil 1 gegen Verschmutzung schützt.

Der bei der Nutzung außen liegende Reißverschluss 1.31, 1.32 wird vorzugsweise verdeckt am Hüllenteil 1 angebracht.

Anstelle der in Fig. 1 wiedergegebenen festen Verbindung durch Vernähen auf drei Seiten der Lagen 1.1 und 1.2 kann auch nur auf zwei gegenüberliegenden Seiten eine feste Verbindung vorgesehen sein, wobei die anderen gegenüberliegenden Seiten jeweils durch einen Reißverschluss entsprechend 1.31, 1.32 verschließbar sein können.

Es ist auch die in Fig. 3 wiedergegebene Ausführungsform möglich, bei der nur eine Längsseite der beiden Lagen 1.1 und 1.2 durch Vernähen oder in anderer Weise fest miteinander verbunden ist, während auf den in Fig. 3 freiliegenden Umfangsseiten ein Reißverschluss entsprechend dem in Fig. 1 bei 1.31 und 1.32 wiedergegebenen Reißverschluss vorgesehen werden kann.

Anstelle von Reißverschlüssen können auch andere leicht lösbare Verbindungseinrichtungen vorgesehen werden, wie beispielsweise bandförmige Klettverschlüsse oder auch Knopfreihen.

Die lösbare Verbindung zwischen Einlage 2 und einer der Innenseiten des Hüllenteils 1 kann auch durch einzelne Klettverbindungen ausgebildet sein. Es ist also nicht erforderlich, den gesamten Umfang der Einlage 2 mit einem Klettband oder einem Reißverschluss zu versehen. Vorzugsweise werden auf jeder Seite der Einlage 2 Klettverbindungsstellen vorgesehen, um ein Verrutschen der Einlage 2 im Hüllenteil 1 zu verhindern.

An der Einlage 2 kann die Gelplatte 2.1 auch nur auf einem Teilbereich ausgebildet sein, beispielsweise im Bereich zweier gegenüberliegender Seiten. Mit anderen Worten ist es nicht erforderlich, dass die Gelplatte 2.1 die gesamte Fläche der Einlage 2 abdeckt.

Bei dem beschriebenen Ausführungsbeispiel sind die Abmessungen der Einlage 2 so ausgelegt, dass sie im Wesentlichen den Innenabmessungen des Hüllenteils 1 entsprechen. Es ist auch möglich, die Fläche der Einlage 2 kleiner zu gestalten als die Fläche des Hüllenteils 1, der auf die Abmessungen der Füllung 3 ausgelegt wird.

Es ist auch möglich, den Hüllenteil 1 in verschiedenen Ausführungsformen, beispielsweise mit einer stärker isolierenden versteppten Lage 1.1 und einer schwächer isolierenden Lage 1.1 bereitzustellen, sodass durch Austausch des Hüllenteils 1 verschiedene Kissenhüllen je nach Jahreszeit bereitgestellt werden können. Hierbei kann die Einlage 2 unverändert bleiben, wenn der Hüllenteil 1 ausgetauscht wird.

## Patentansprüche

1. Hülle für ein Kissen, einen Decken- oder Matratzenaufbau, umfassend
ein Hüllenteil (1) mit einer ersten Lage (1.1) und einer zweiten Lage (1.2), die auf wenigstens einer Seite fest miteinander verbunden sind und zwischen sich eine Tasche (T) bilden, die durch eine leicht lösbare Verbindungseinrichtung (1.31, 1.32) verschließbar ist, und
eine Einlage (2), die eine Gelplatte (2.1) auf einer Trägerbahn (2.2) aufweist, wobei die Einlage (2) mittels einer leicht lösbaren Verbindungseinrichtung mit der Innenseite einer der beiden die Tasche (T) bildenden Lagen (1.1, 1.2) verbindbar ist,
**dadurch gekennzeichnet, dass**
eine der beiden Lagen (1.1, 1.2) aus einem stärker wärmeisolierenden und weicheren Material aufgebaut ist als die andere Lage und dass
die beiden Innenseiten des Hüllenteils (1) jeweils mit einem umlaufenden Reißverschlussstrang (2.42, 2.43) versehen sind und die Einlage (2) längs des Umfangs mit einem entsprechenden Reißverschlussstrang (2.41) versehen ist, sodass die Einlage (2) mit der einen Innenseite des Hüllenteils (1) oder mit der anderen Innenseite des Hüllenteils (1) verbindbar ist.

2. Hülle nach Anspruch 1, wobei die Gelplatte (2.1) aus Geltaschen (2a) aufgebaut ist, die durch flexible Verbindungsabschnitte (2b) miteinander verbunden sind.

3. Hülle nach einem der vorhergehenden Ansprüche, wobei die Gelplatte (2.1) mit einer Trägerbahn (2.2) verklebt ist.

4. Hülle nach Anspruch 3, wobei die Trägerbahn (2.2) mit einer Stoffbahn (2.3) vorzugsweise durch Vernähen fest verbunden ist.

5. Hülle nach einem der vorhergehenden Ansprüche, wobei in die Tasche (T) des Hüllenteils (1) eine Füllung (3) eingesetzt ist.

## Claims

1. Envelope for cushion, a structure of cover or a structure of mattress, comprising :
an envelope part (1) with a first layer (1.1) and a second layer (1.2) which are fixedly connected to each other on at least one side and which form between each other a pocket (T) which is closable by means of a easy detachable connecting device (1.31, 1.32), and
an insert (2) comprising a gel sheet (2.1) on a support strap (2.2), the insert (2) being connectable to the inner side of one of the two layers (1.1, 1.2), forming the pocket by means of an easy detachable connection device,
**characterized in that**
one of the two layers (1.1, 1.2) is constructed of a more heat-insulating and softer material as compared to the other layer and **in that** both inner sides of the envelope part (1) are provided respectively with a circumferential zipper (2.42, 2.43) and the insert (2) is provided along its circumference with a corresponding zipper (2.41) so that the insert (2) can be connected with the one inner side of the envelope part (1) or with the other inner side of the envelope part (1).

2. Envelope according to claim 1, wherein the gel sheet (2.1) is made of gel pockets (2a) which are connected to each other by means of flexible connecting portions (2b).

3. Envelope according to one of the precedent claims, wherein the gel sheet (2.1) is glued to a support strap (2.2).

4. Envelope according to claim 3, wherein the support sheet (2.2) is fixedly connected to a sheet of fabric (2.3), preferably by means of sewing.

5. Envelope according to one of the preceding claims, wherein into the pocket (T) of the envelope part (1) a filling (3) is inserted.

## Revendications

1. Housse pour un coussin, une structure de couverture ou une structure de matelas, comprenant une pièce de housse (1) avec une première couche (1.1) et une deuxième couche (1.2) étant reliées solidement l'un à l'autre sur au moins un côté et forment entre eux une poche (T), laquelle est aptes à être fermée par moyen d'un dispositif de raccordement (1.31, 1.32) qui est facile amovible, et
un insert (2) comprenant un panneau de gel (2.1) sur un bande de support (2.2), l'insert (2) pouvant être connecté avec un dispositif de raccordement qui est facile amovible avec le coté interne de l'une des deux couches (1.1, 1.2) formants la poche (T),
**caractérisé en ce que**
une des deux couches (1.1, 1.2) étant construit d'un matériaux plus thermiquement isolante et plus doux que l'autre des couches et **en ce que** les deux côtés internes du pièce de housse (1) sont prévues respectivement avec une fermeture á glissière (2.42, 2.43) périphérique et l'insert (2) étant prévu sur la circonférence avec une fermeture à glissière (2.41) correspondante, pour que l'insert (2) peut être connecter avec l'une des cotés internes du pièce de housse (1) ou avec l'autre des cotés internes de la pièce de housse (1).

2. Housse selon la revendication 1, le panneau de gel (2.1) étant construit par des poches de gel (2a), lesquelles étant connectées l'une avec l'autre par des portions de connections (2b) flexibles.

3. Housse selon l'une de revendications précédentes, le panneau de gel (2.1) étant collé à une bande de support (2.2).

4. Housse selon la revendication 3, la bande de support (2.2) étant connecté solidement à une bande de tissus (2.3), préférablement par moyen d'une couture.

5. Housse selon l'une de revendications précédentes, dans laquelle dans la poche (T) de la pièce de housse (1) est inséré un remplissage (3).
